# FASCICULE DE BREVET EUROPEEN

(11) **EP 0 034 554 B1**
(45) Date de publication et mention de la délivrance du brevet: **06.04.1983**
(21) Numéro de dépôt: 81420016.8
(22) Date de dépôt: 13.02.1981
(51) Int. Cl.: E05B 71/00, B62H 5/00

(54) **Anti-vol pour motocyclettes, bicyclettes et similaires**
Diebstahlsicherung für Motorräder, Fahrräder und dgl.
Anti-theft devices for motor cycles, bicycles or the like

(30) Priorité: 14.02.1980 FR 8003636
(43) Date de publication de la demande: 26.08.1981
(73) Titulaire: SOCIETE GREFFE, PERATOUT & Cie S.G.P. (Société en nom collectif), F-01700 Miribel (FR)
(72) Inventeur: Greffe, Gérald Georges, F-01700 Miribel (FR); Peratout, Maurice Roger, F-01700 Miribel (FR)
(74) Mandataire: Maureau, Pierre

## Description

La présente invention concerne un anti-vol pour motocyclettes, bicyclettes et véhicules similaires, motorisés ou non, généralement désignés sous l'appellation «deux roues», ainsi que pour des accessoires ou objets personnels, notamment pour les casques de protection des motocyclistes, cet anti-vol étant du genre comprenant un support scellé dans le sol, un moyen mobile lié directement ou indirectement audit support et apte à enserrer une partie du véhicule comme par exemple la roue ou la fourche, un coffre porte-objets monté sur le même support, et des moyens de fermeture et de verrouillage aptes à assurer simultanément le blocage de l'ouverture du coffre porte-objets et du moyen mobile enserrant une partie du véhicule.

Un anti-vol conçu selon ce principe est déjà décrit par le US-A-4080 020. Ce genre d'anti-vol se révèle particulièrement efficace, puisqu'il relie le véhicule au sol, contrairement aux anti-vols classiques qui sont simplement constitués par des entraves visant à empêcher la rotation des roues ou de l'organe de direction du véhicule, mais n'interdisant pas de déplacer le véhicule et de le charger par exemple à l'intérieur d'un véhicule de transport. En outre, ce genre d'anti-vol permet non seulement de garer en toute sécurité les véhicules à deux roues, mais aussi d'entreposer des accessoirs ou objets personnels, en évitant également le vol de ces derniers; ainsi, cet anti-vol vise plus particulièrement les motocyclistes, qui possèdent habituellement un équipement: casque de protection, gants, combinaison de pluie, devenant encombrants dès que leur propriétaire laisse son véhicule en stationnement.

Toutefois le brevet US mentionné ci-dessus réalise le moyen mobile, apte à enserrer une partie du véhicule, sous la forme d'une chaîne re- couverte d'une gaine, qui peut être sectionnée d'une manière relativement facile par effet de rupture mécanique, à moins de donner aux maillons de la chaîne une section très importante. Par ailleurs, ce document ne révèle aucune solution concrète, en ce qui concerne la réalisation des moyens de fermeture et de verouillage aptes à assurer simultanément le blocage de l'ouverture du coffre porte-objets et du moyen mobile enserrant une partie du véhicule.

Le NL-A-76 02569, qui décrit lui aussi un dispositif constituant anti-vol pour véhicules à deux roues, avec un coffre permettant le rangement d'objets tels qu'un casque, suggère l'utilisation d'un simple cadenas comme moyen de verrouillage. L'anneau d'un cadenas peut aussi être sectionné assez facilement par effet de rupture mécanique. De plus, cette demande de brevet néerlandais ne prévoit pas que le cadenas verrouille directement le moyen enserrant une partie du véhicule, ce qui conduit à une réalisation complexe et d'utilisation peu commode.

La présente invention vise à remédier à l'ensemble des inconvénients indiqués ci-dessus, en perfectionnant à la fois la structure des moyens de fermeture et de verrouillage et des moyens enserrant une partie du véhicule, pour une sécurité améliorée et une plus grande commodité d'utilisation.

A cet effet, l'invention a essentiellement pour objet un anti-vol du genre rappelé en introduction, dans lequel les moyens de fermeture et de verrouillage, aptes à assurer simultanément le blocage de l'ouverture du coffre porte-objets et du moyen mobile enserrant une partie du véhicule, sont constitués par un barillet de sécurité à clé, enlevable de façon répétitive, dont la mise en place assure, après retrait de la clé, le blocage de l'ouverture du coffre et du moyen mobile, ainsi que l'immobilisation du barillet lui-même sur l'anti-vol. Ainsi, l'utilisateur n'a plus à se charger d'une chaîne encombrante, ou autre moyen de ce genre; un simple élément de serrure, à savoir un barillet de sécurité avec sa clé, lui suffit. Les barillets en question seront par exemple vendus dans le commerce, avec des combinaisons de clés nombreuses, et seront adaptés pour tous les anti-vols installés par exemple dans la même ville. Il est à noter encore que le barillet, affleurant la partie de l'anti-vol dans laquelle il vient se loger, ne présente, lorsqu'il est mis en place et immobilisé sur l'anti-vol, aucune prise permettant de l'arracher, de le rompre ou de le détériorer, contrairement à un cadenas.

Suivant une première forme de réalisation de l'invention, le moyen mobile, apte à enserrer une partie du véhicule, est un bras rigide de forme recourbée, monté libre en rotation, la partie de ce bras opposée à son axe de pivotement comportant au moins une découpe ou un trou pour recevoir les moyens de fermeture et de verrouillage constitués par le barillet enlevable, avec un profil correspondant à celui de ce barillet. De préférence, le bras est solidaire d'une porte de fermeture du coffre porte-objets, montée pivotante suivant un axe horizontal, l'extrémité libre de ce bras venant se verrouiller sur le support. En même temps que l'utilisateur referme la porte du coffre, pour interdire l'accès aux objets rangés dans ce dernier, le bras de forme recourbée vient traverser par exemple une roue du véhicule pour immobiliser ce dernier. La mise en place des moyens de fermeture et de verrouillage, bloquant l'extrémité libre du bras sur le support, retient le véhicule et empêche simultanément l'ouverture de la porte du coffre. Le support comporte avantageusement une ouverture pour la pénétration de ces moyens de fermeture et de verrouillage constitués par le barillet enlevable, avec un profil correspondant à celui du barillet, ladite ouverture coïncidant avec la découpe ou le trou de l'extrémité du bras, en position de fermeture.

Cette première forme de réalisation, dans laquelle un bras rigide enserre le véhicule, est particulièrement résistante mais peut présenter quelques inconvénients: l'introduction du bras au travers d'une roue du véhicule peut être difficile, voire impossible, en fonction de l'espacement entre les rayons de la roue, ou di diamètre de la roue; par ailleurs, si ce bras traverse seulement la roue avant du véhicule, un voleur peut éventuellement démonter cette roue avant pour emporter le restant du véhicule.

Ce genre d'inconvénients est supprimé dans une seconde forme de réalisation de l'invention, suivant laquelle le moyen mobile, apte à enserrer une partie du véhicule, est un câble, dont une extrémité est prisonnière du support ou du coffre porte-objets, et dont l'autre extrémité est mobile mais susceptible d'être retenue par la fermeture d'une porte du coffre porte-objets, cette porte comportant au moins une découpe ou un trou recevant les moyens de fermeture et de verrouillage constitués par le barillet enlevable, avec un profil correspondant à celui de ce barillet. Le câble, plus fin et plus souple qu'un bras ridige, pourra être facilement introduit entre les rayons d'une roue de diamètre quelconque, et aussi à travers une autre partie du véhicule à deux roues, par exemple la fourche, ce qui évitera les difficultés et les risques indiqués plus haut dans le cas d'un bras. Le choix d'un câble augmente aussi la sécurité: étant formé d'une multitude de brins, un câble métallique s'écrase sous les mors d'un outil, et il est très difficile à sectionner; une chaîne de même résistance aurait, de toute façon, des maillons d'une grosseur beaucoup plus importante que celle du câble. En outre, le câble peut être facilement enrobé d'une gaine de protection et de propreté.

Avantageusement, pour éviter que le câble ne pende à l'extérieur, lorsque l'anti-vol n'est pas utilisé, celui-ci traverse la paroi du support et est susceptible de se loger entièrement à l'intérieur de ce support, son extrémité prisonnière du support comportant un contrepoids. Quant à l'autre extrémité du câble, elle peut comporter simplement un embout, destiné à être placé dans un logement prévu sur le bord de l'ouverture du coffre porte-objets, de manière à pouvoir être retenu par la porte en position fermée. Ainsi, la fermeture et le verrouillage de la porte assurent l'immobilisation de la seconde extrémité du câble, donc la retenue du véhicule. Suivant un mode d'exécution particulier, la porte est munie d'une patte latérale comportant au moins une découpe ou un trou recevant les moyens de fermeture et de verrouillage constitués par le barillet enlevable, ladite patte étant engageable dans un logement comportant encore une ouverture qui coïncide avec la découpe ou le trou, en position de fermeture de la porte, pour la pénétration du barillet, la découpe ou le trou et l'ouverture ayant un profil correspondant à celui du barillet.

En positionnant les véhicules à deux roues en des points précis, puisqu'il les relie au sol, l'anti-vol selon l'invention, dont les caractéristiques viennent d'être définies, permet par ailleurs un stationnement ordonné de ces véhicules, par exemple le long d'un trottoir ou sur une aire de stationnement, où seraient installés en grand nombre de tels anti-vols. En outre, par son installation sur la voie publique, l'anti-vol objet de l'invention appartient au «mobilier urbain» et il peut ainsi servir de support publicitaire. Le coffre porte-objets est particulièrement adapté pour recevoir de la publicité, sur une ou plusieurs de ses faces.

De toute façon, l'invention sera mieux comprise à l'aide de la description qui suit, en référence au dessin schématique annexé représentant, à titre d'exemples, quelques formes d'exécution de cet anti-vol pour motocyclettes, bicyclettes et similaires:
Figure 1 est une vue en perspective, avec coupes partielles, d'un anti-vol conforme à l'invention, dans une première forme d'exécution avec câble;
Figure 2 représente, toujours en perspective, une autre forme d'exécution de cet anti-vol, non modifiée sur le plan mécanique mais constituant un panneau publicitaire;
Figure 3 est une vue de détail de l'anti-vol selon les figures 1 et 2, montrant plus particulièrement les moyens de fermeture et de verrouillage constitués par un barillet enlevable;
Figure 4 représente, en perspective, une autre forme d'exécution de cet anti-vol, avec bras rigide.

L'anti-vol représenté sur la figure 1 comprend un pied-support tubulaire 1, dont la base est scellée dans un socle en béton 2, lui-même noyé dans le sol 3. A son sommet, le pied-support 1 comporte une platine horizontale 4, sur laquelle est fixé un coffre de rangement 5 de forme parallélépipédique allongée, divisé par une cloison médiane verticale 6 en deux casiers 7. Le coffre 5 est ouvert à ses deux extrémités, où sont prévues des portes 8 montées pivotantes suivant des axes horizontaux 9.

L'anti-vol de la figure 1 comprend deux câbles en acier 10, qui traversent le pied-support tubulaire 1 par des ouvertures prévues à la partie supérieure de ce dernier. L'extrémité de chaque câble 10 qui est logée à l'intérieur du pied-support 1 comporte un contrepoids 11, tandis que l'autre extrémité, située à l'extérieur, comporte un embout 12. Chaque câble 10 est associé à l'un des casiers 7.

Comme le monte plus particulièrement la figure 3, le bord inférieur de l'ouverture du casier 7 possède un logement 13, destiné à recevoir l'embout 12 du câble 10 correspondant. La porte 8 est munie d'une patte latérale 14 avec un trou 15, correspondant au profil d'un barillet enlevable 16 avec clé 17. Le coffre 5 comporte une fente 18 servant de logement pour la patte 14, ce logement étant accessible aussi par une ouverture 19, située sur la face avant du coffre 5 et correspondant au profil du brillet enlevable 16.

Lorsque l'anti-vol n'est pas utilisé, le câble 10 retombe dans le pied-support 1 sous l'effet de son contrepoids 11, et il est retenu par son embout 12 (cas du câble gauche sur la figure 1). Le câble 10, ainsi escamoté, ne peut pas constituer une gêne ou un danger pour les piétons, et il est lui-même protégé des chocs et des intempéries.

Pour utiliser l'anti-vol, le câble 10 est tiré hors du pied-support 1, et introduit entre les rayons d'une roue 20 du véhicule 21 (et/ou à travers toute autre partie de ce véhicule). Le câble 10 est ensuite suspendu au coffre 5, son embout 12 étant placé dans le logement 13 qui lui est destiné.

L'utilisateur, après avoir aussi rangé éventuellement dans le casier 5 des objets tels que casque, gants ou autres, referme la porte 8 de telle sorte que l'embout 12 du câble 10 reste prisonnier du coffre 5. Il ne reste plus à l'utilisateur qu'à introduire son barillet 16 personnel dans l'ouverture 19 prévue à cet effet, et à actionner puis retirer la clé 17 le barillet étant alors immobilisé sur l'anti-vol. Le verrouillage ainsi réalisé, empêchant l'ouverture de la porte 8 et le déplacement du câble 10, interdira simultanément le vol du véhicule 21 et le vol des objets rangés dans le coffre. Le barillet 16, une fois mis en place, affleure la paroi du coffre 5, de sorte qu'il devient impossible de l'arracher. Une sécurité supplémentaire peut être envisagée, comme le monte la figure 3, en prévoyant sur la face interne de la porte 8 une butée 22, venant se placer au-dessus de l'embout 12 et empêchant le soulèvement de ce dernier, lorsque la porte 8 est verrouillée.

Dans une variante, équivalente à la forme de réalisation précédemment décrite, le barillet enlevable 16 se met en place sur la porte 8, et non pas sur le coffre 5.

Les diverses faces du coffre 5 de la figure 1 peuvent recevoir des inscriptions publicitaires, fixes ou interchangeables. La figure 2 montre une autre forme d'exécution plus particulièrement conçue pour constituer un support publicitaire: le coffre 5, soutenu par deux pieds 1, est de grandes dimensions, et il porte une ou des vitres pivotantes 25 derrière lesquelles peuvent être mises en place des affiches publicitaires.

La figure 4 représente, enfin, une autre forme d'exécution dépourvue de câble. Sur la port 8 du casier 7, toujours montée pivotante suivant un axe horizontal 9, est fixé solidement, par vissage, rivetage ou soudage, un bras métallique rigide 10', de forme recourbée. Lorsque la porte 8 est refermée, ce bras 10' vient enserrer une roue ou une autre partie du véhicule, et son extrémité libre, comportant un trou 15', s'introduit dans un logement 18' du pied 1, logement qui communique aussi avec l'extérieur par une ouverture 19' permettant la pénétration d'un barillet enlevable, identique à celui représenté sur la figure 3. La mise en place de ce barillet verrouille le bras 10' dans une position correspondant à la fermeture de la porte 8, ce qui empêche simultanément le vol du véhicule enserré par le bras 10' et le vol des objets contenus dans le coffre 5. Une pièce coudée 26, fixée sur le pied-support 1 et s'étendant en avant de l'ouverture 19' est prévue pour constituer un obstacle évitant le passage d'objets autres que le barillet et sa clé.

La réalisation de la figure 4 peut alle-même donner lieu à des variantes, dans lesquelles l'extrémité libre du bras 10', au lieu de s'introduire dans un logement du pied-support 1, vient se place devant ou derrière le pied-support, ou encore possède une forme en fourche lui permettant de chevaucher le pied-support.

Parmi les applications les plus intéressantes de l'invention, on peut citer la protection des véhicules à deux roues, motorisés ou non, et des objets personnels de leurs utilisateurs, sur les parcs de stationnement, le long des trottoirs et chaussées, sur des places, etc..., appartenant soit au domaine public, soit au domaine privé (exemples: garages d'immeubles ou de grands magasins, cours d'usines). Cet anti-vol peut être prévu pour un seul véhicule, pour deux véhicules (voir figure 1) ou pour des véhicules plus nombreux. Enfin, il peut être réalisé ou bien comme un dispositif autonome, ou bien en association avec une construction, telle qu'un abri assurant la protection contre les intempéries du ou des véhicules immobilisés par cet anti-vol.

## Revendications

1. Anti-vol pour motocyclettes, bicyclettes et véhicules similaires, ainsi que pour des accessoires ou objets personnels, notamment pour les casques de protection des motocyclistes, du genre comprenant un support (1) scellé dans le sol (3), un moyen mobile (10, 10') lié directement ou indirectement audit support (1) et apte à enserrer une partie (20) du véhicule (21) telle que la roue ou la fourche, un coffre porte-objets (5) monté sur le même support (1), et des moyens de fermeture et de verrouillage aptes à assurer si- mulanément le blocage de l'ouverture du coffre porte-objets (5) et du moyen mobile (10, 10_{'}) enserrant une partie du véhicule, caractérisé en ce que lesdits moyens de fermeture et de verrouillage sont constitués par un barillet de sécurité (16) à clé (17), enlevable de façon répétitive, dont la mise en place assure, après retrait de la clé (17), le blocage de l'ouverture du coffre porte-objets (5) et du moyen mobile (10, 10'), ainsi que l'immobilisation du barillet (16) lui-même sur l'anti-vol.

2. Anti-vol selon la revendication 1, caractérisé en ce que le moyen mobile, apte à enserrer une partie du véhicule, est un bras rigide (10') de forme recourbée, monté libre en rotation, la partie de ce bras (10') opposée à son axe de pivotement (9) comportant au moins une découpe ou un trou (15') pour recevoir les moyens de fermeture et de verrouillage constitués par le barillet enlevable (16), avec un profil correspondant à celui du barillet (16) et en ce que le bras précité (10') est solidaire d'une porte (8) de fermeture, du coffre porte-objets (5), montée pivotante suivant l'axe (9), l'extrémité libre de ce bras (10') venant se verrouiller sur le support (1).

3. Anti-vol selon la revendication 2, caractérisé en ce que le support (1) comporte une ouverture (19') pour la pénétration des moyens de fermeture et de verrouillage constitués par le barillet enlevable (16), avec un profil correspondant à celui du barillet, ladite ouverture (19') coïncidant avec la découpe ou le trou (15') de l'extrémité libre du bras précité (10'), en position de fermeture.

4. Anti-vol selon la revendication 3, caractérisé en ce qu'il est prévu sur le support (1), près de son ouverture (19'), une pièce (26) constituant un obstacle, évitant le passage d'objets autres que les moyens de fermeture et de verrouillage constitués par le barillet enlevable (16).

5. Anti-vol selon la revendication 1, caractérisé en ce que le moyen mobile, apte à enserrer une partie (20) du véhicule (21), et un câble (10), dont une extrémité (11) est prisonnière du support (1) ou du coffre porte-objets (5), et dont l'autre extrémité (12) est mobile mais susceptible d'être retenue par la fermeture d'une porte (8) du coffre porte-objets (5), cette porte (8) comportant au moins une découpe ou un trou (15) recevant les moyens de fermeture et de verrouillage constitués par le barillet enlevable (16), avec un profil correspondant à celui de ce barillet.

6. Anti-vol selon la revendication 5, caractérisé en ce que le câble (10), apte à enserrer une partie du véhicule, traverse la paroi du support (1) et est susceptible de se loger entièrement à l'intérieur de ce support (1) lorsque l'anti-vol n'est pas utilisé, son extrémité prisonnière du support comportant un contrepoids (11

7. Anti-vol selon la revendication 5 ou 6, caractérisé en ce que l'autre extrémité du câble précité (10) comporte un embout (12), destiné à être placé dans un logement (13) prévu sur le bord de l'ouverture du coffre porte-objets (5), de manière à être retenu par la porte (8) en position fermée.

8. Anti-vol selon la revendication 7, caractérisé en ce que la porte (8) est munie d'une patte latérale (14) comportant au moins une découpe ou un trou (15) recevant les moyens de fermeture et de verrouillage constitués par le barillet enlevable (16), ladite patte (14) étant engageable dans un logement (18) du coffre porte-objets (5), logement comportant encore une ouverture (19) coïncidant avec la découpe ou le trou (15), en position de fermeture de la porte (8), pour la pénétration du barillet (16), la découpe ou le trou (15) et l'ouverture (19) ayant un profil correspondant à celui du barillet.

9. Anti-vol selon la revendication 7 ou 8, caractérisé en ce qu'une butée (22) est prévue sur la face interne de la porte (8), ladite butée venant se placer au-dessus de l'embout (12) du câble (10), suspendu au bord inférieur de l'ouverture du coffre porte-objets (5).

## Patentansprüche

1. Diebstahlsicherung für Motorräder, Fahrräder und dergleichen, sowie für Zubehör oder persönliche Gegenstände, insbesondere für die Schutzhelme von Motorradfahrern, bestehend aus einem im Boden (3) festgelegten Träger (1), einem direkt oder indirekt mit dem Träger (1) verbundenen beweglichen Teil (10, 10'), mit dem ein Teilstück (20) des Fahrzeuges (21) wie beispielsweise dessen Rad oder dessen Gabel festsperrbar ist, einen auf diesem Träger (1) montierten Behälter (5) zur Aufnahme von Gegenständen sowie Mittel zum Schliessen und Verriegeln zur Gewährleistung der gleichzeitigen Blockierung der Öffnung des Behälters (5) für die Gegenstände und des beweglichen Teiles (10, 190') für die Festsperrung eines Teilstückes des Fahrzeuges, dadurch gekennzeichnet, dass die genannten Mittel zum Schliessen und Verriegeln durch einen von einem Schlüssel (17) betätigbaren Sicherheitssteckzylinder (16) gebildet sind, der repetierlich entfernbar ist und dessen Einbringung nach Abzug des Schlüssels (17) die Blockierung der Öffnung des Behälters (5) für die Gegenstände und des beweglichen Teiles (10, 10') sowie die Festsetzung des Steckzylinders (16) selbst in der Diebstahlsicherung gewährleistet.

2. Diebstahlsicherung nach Anspruch 1, dadurch gekennzeichnet, dass das bewegliche Teil für die Festsperrung eines Teilstückes des Fahrzeuges ein in sich starrer Arm (10') rückgebogener Form ist, der drehbar gelagert ist, wobei der seiner Schwenkachse (9) gegenüberliegende Teil dieses Armes (10') mindestens einen Ausschnitt oder ein Loch (15') für die Aufnahme der Schliess- und Sperrmittel, gebildet von dem wegnehmbaren Steckzylinder (16) aufweist, mit einem Profil entsprechend demjenigen des Steckzylinders (16) und dadurch gekennzeichnet, das der genannte Arm (10_{'}) fest mit einer Tür (8) des Behälters (5) zur Aufnahme der Gegenstände verbunden ist, die schwenkbar um die Achse (9) gelagert ist, wobei das freie Ende des Armes (10') sich an dem Träger (1) verriegelt.

3. Diebstahlsicherung nach Anspruch 2, dadurch gekennzeichnet, dass der Träger (1) eine Öffnung (19') für den Durchtritt der von dem wegnehmbaren Steckzylinder (16) gebildeten Schliess- und Sperrmittel aufweist, mit einem Profil entsprechend demjenigen des Steckzylinders, wobei diese Öffnung (19') mit dem Ausschnitt oder dem Loch (15') des freien Endes des genannten Armes (10') in der Schliessstellung fluchtet.

4. Diebstahlsicherung nach Anspruch 3, dadurch gekennzeichnet, dass auf dem Träger (1) nahe seiner Öffnung (19') ein ein Hindernis bildendes Stück (26) vorgesehen ist, das den Durchtritt anderer Gegenstände als der von dem wegnehmbaren Schliesszylinder (16) gebildeten Schliess- und Sperrmittel verhindert.

5. Diebstahlsicherung nach Anspruch 1, dadurch gekennzeichnet, dass das bewegliche Teil zur Festsperrung eines Teilstückes (20) des Fahrzeuges (21) ein Kabel (10) ist, dessen eines Ende (11) am Träger (1) oder am Behälter (5) für die Gegenstände festgesetzt ist und dessen anderes Ende (12) beweglich, aber durch die Schliessung einer Tür (8) des Behälters (5) für die Gegenstände festgehalten ist, wobei diese Tür (8) mindestens einen Ausschnitt oder ein Loch (15) zur Aufnahme der von dem wegnehmbaren Steckzylinder (16) gebildeten Schliess- und Sperrmittel aufweist, mit einem Profil entsprechend demjenigen dieses Steckzylinders.

6. Diebstahlsicherung nach Anspruch 5, dadurch gekennzeichnet, dass das Kabel (10) für die Festsperrung eines Teilstückes des Fahrzeuges die Wandung des Trägers (1) durchquert und vollständig im Inneren dieses Trägers (1) aufnehmbar ist, wenn die Diebstahlsicherung unbenutzt ist, wobei sein am Support festgesetztes Ende ein Gegengewicht (11) aufweist.

7. Diebstahlsicherung nach Anspruch 5 oder 6, dadurch gekennzeichnet, dass das andere Ende des genannten Kabels (10) einen Pfropfen (12) trägt, der in eine Aufnahme (13) im Rand der Öfnung des Behälters (5) für die Gegenstände einsteckbar ist, derart, dass er durch die Tür (8) in deren Schliessstellung zurückgehalten ist.

8. Diebstahlsicherung nach Anspruch 7, dadurch gekennzeichnet, das die Tür (8) mit einer seitlichen Lasche (14) versehen ist, die mindestens einen Ausschnitt oder ein Loch (5) für die Aufnahme der von dem wegnehmbaren Steckzylinder (16) gebildeten Schliess- und Sperrmittel aufweist, wobei die Lasche (14) in eine Aufnahme (18) des Behälters (5) für die Gegenstände einsteckbar ist und wobei die Aufnahme noch eine Öffnung (19) aufweist, die mit dem Ausschnitt oder dem Loch (15) in der Schliessstellung der Tür (8) fluchtet, für den Durchtritt des Steckzylinders (16), wobei der Ausschnitt oder das Loch (15) und die Öffnung (19) ein Profil entsprechend demjenigen des Steckzylinders haben.

9. Diebstahlsicherung nach Anspruch 7 oder 8, dadurch gekennzeichnet, dass auf der Innenfläche der Tür (8) ein Anschlag (22) vorgesehen ist, der sich über den Pfropfen (12) des Kabels (10) legt, das am unteren Rand der Öffnung des Behälters (5) für die Gegenstände aufgehängt ist.

## Claims

1. Anti-theft device for motor cycles, bicycles and similar vehicles, as well as for accessories or personal objects, in particular for motor cyclists crash helmets, of the type comprising a support (1) embedded in the ground (3), movable means (10, 10') connected directly or indirectly to said support (1) and able to enclose a part (20) of the vehicle (21) such as the wheel or fork, a box (5) for receiving objects mounted on the same support (1) and closing and locking means able to ensure simultaneously locking of the opening of the box (5) for receiving objects and of the movable means (10, 10') enclosing part of the vehicle, characterised in that said closing and locking means are constituted by a safety barrel (16) operated by a key (17), which can be removed in a repetitive manner, the fitting of which ensures, after removal of the key (17), the locking of the opening of the box (5) for receiving objects and of the movable means (10, 10') as well as the immobilization of the barrel (16) itself on the anti-theft device.

2. Anti-theft device according to claim 1, characterised in that the movable means, able to enclose part of the vehicle, is a rigid arm (10') of curved shape, mounted to rotate freely, the part of this arm (10') remote from its pivot point (9) comprising at least one cut-out or hole (15') for receiving the closing and locking means constituted by the removable barrel (16), with a profile corresponding to that of the barrel (16) and in that the said arm (10') is integral with a door (8) for closing the box (5) for receiving objects, which is mounted to pivot along the axis (9), the free end of this arm (10_{'}) being locked on the support (1).

3. Anti-theft device according to claim 2, characterised in that the support (1) comprises an opening (19') for the penetration of the closing and locking means constituted by the removable barrel (16), with a profile corresponding to that of the barrel, said opening (19') coinciding with the cut-out or hole (15') at the free end of the said arm (10'), in the closed position.

4. Anti-theft device according to claim 3, characterised in that provided on the support (1), close to its opening (19') is a part (26) constituting an obstacle, preventing the passage of objects other than the closing and locking means constituted by the removable barrel (16).

5. Anti-theft device according to claim 1, characterised in that the movable means, able to enclose a part (20) of a vehicle (21), is a cable (10) whereof one end (11) is trapped in the support (1) or the box (5) for receiving objects and whereof the other end (12) is movable but is able to be retained by closing a door (8) of the box (5) for receiving objects, this door (8) comprising at least one cut-out or hole (15) receiving the closing and locking means constituted by the removable barrel (16), with a profile corresponding to that of this barrel.

6. Anti-theft device according to claim 5, characterised in that the cable (10), able to enclose a part of the vehicle, passes through the wall of the support (1) and is able to be housed completely inside this support (1), when the anti-theft device is not in use, its end trapped in the support comprising a counterweight (11).

7. Anti-theft device according to claim 5 or 6, characterised in that the other end of the said cable (10) comprises a tip (12), intended to be placed in a housing (13) provided on the edge of the opening of the box (5) for receiving objects, in order to be retained by the door (8) in the closed position.

8. Anti-theft device according to claim 7, characterised in that the door (8) is provided with a lateral lug (14) comprising at least one cut-out or hole (15) receiving the closing and locking means constituted by the removable barrel (16), said lug (14) being able to be engaged in a housing (18) in the box (5) for receiving objects, which housing also comprises an opening (19) coinciding with the cut-out or hole (15), in the closed position of the door (8), for the penetration of the barrel (16), the cut-out or hole (15) and the opening (19) having a profile corresponding to that of the barrel.

9. Anti-theft device according to claim 7 or 8, characterised in that a stop (22) is provided on the inner face of the door (8), said stop being located above the tip (12) of the cable (10), suspended from the lower edge of the opening of the box (5) for receiving objects.
